# EUROPÄISCHE PATENTSCHRIFT

(11) **EP 0 384 129 B1**
(45) Veröffentlichungstag und Bekanntmachung des Hinweises auf die Patenterteilung: **02.06.1993**
(21) Anmeldenummer: 90101203.9
(22) Anmeldetag: 22.01.1990
(51) Int. Cl.: B42C 13/00, B42C 19/08

(54) **Buchform- und -pressmachine**
Device for pressing and joint-creasing books
Machine pour former et pincer des livres

(30) Priorität: 24.02.1989 DE 3905767
(43) Veröffentlichungstag der Anmeldung: 29.08.1990
(73) Patentinhaber: Kolbus GmbH & Co. KG, D-32369 Rahden (DE)
(72) Erfinder: Rathert, Horst, D-4950 Minden (DE)

(56) Entgegenhaltungen:
- CH-A- 504 977
- US-A- 3 381 797

## Beschreibung

Die Erfindung betrifft eine Buchform- und -preßmaschine mit einer Vielzahl umlaufend angetriebener in gleichen gegenseitigen Abständen zueinander angeordneter Preßvorrichtungen, die je ein Paar einander mit veränderbarem Abstand gegenüberliegende Preßplatten zum Ausüben eines über Federelemente erzeugten Preßdruckes auf die Seiten eines Buches aufweisen und mit an den Preßvorrichtungen angeordneten beheizten Falzformvorrichtungen, die je ein Paar einander mit veränderbarem Abstand gegenüberliegende Falzformschienen zum Eindrücken des Buchdeckenfalzes aufweisen.

In der industriellen Buchfertigung erfolgen auf der Buchform- und -preßmaschine die letzten Arbeitsgänge am Buch, und zwar das Formen des Buchdeckenfalzes und das ganzflächige Pressen des Buches.

Beide, dem Prozeß Einhängen des Buchblocks in die Buchdecke unmittelbar folgenden Arbeitsgänge verleihen dem Buch nicht nur seine ästhetische Form, sie sind vor allem entscheidend für die Qualität des Buches.

Beim Einhängen des Buchblocks in die Buchdecke finden bekanntlich wasserlösliche Klebstoffe Verwendung, deren Wasseranteil beim Abbindeprozeß des Klebstoffes durch das Pressen des Buches in die Buchdecke und in die Vorsatzbogen wandert, um dort zu verflüchtigen. Aufgabe einer Buchform- und -preßmaschine einerseits besteht darin, über die Preßeinrichtungen das Abbinden des Klebstoffes in kürzester Zeiteinheit zu bewirken, wozu über die Preßplatten sehr hohe Preßkräfte aufgebracht werden müssen; mit der Flächenpressung einher geht das Glätten der infolge des Leimauftrags durchfeuchteten Materialien, um diese blasen- und faltenfrei zu halten. Andererseits wird in der Buchformeinrichtung der Buchform- und -preßmaschine gleichzeitig mit dem Preßvorgang der Buchdeckenfalz gebildet, was über erwärmte profilierte Werkzeuge erfolgt, vielfach als Falzeinbrennschienen bezeichnet, die auf das Bezugsmaterial der Buchdecke zwischen Rückeneinlage und Deckenpappen einwirken.

Über diese profilierten Werkzeuge soll das Bezugsmaterial durchwärmt und somit dehnfähiger gemacht werden zur Erzielung eines dauerhaften Falzgelenkprofils und außerdem will man damit eine feste Klebverbindung von Buchblock und Buchdecke im Bereich des Falzgelenkes erreichen. Ausschlaggebend für das Formen des Falzgelenkes sowie für das Abbinden des im Falzbereich beim Einhängen stärker aufgetragenen Klebstoffes ist eine ausreichende Kontaktzeit der erwärmten Werkzeuge.

In der DE-PS 1 207 334 wird eine Buchform- und Buchpreßmaschine unter Schutz gestellt, die auf eine Folge von Büchern einwirkt, mit einem um eine vertikale Achse bewegbaren Drehkopf, an dessen Umfang eine Vielzahl von Preßvorrichtungen mit jeweils einem Paar sich gegenüberstehenden Preßplatten angeordnet ist. Über den Drehkopf gelangen die Preßvorrichtungen intermittierend in aufeinanderfolgende Bearbeitungsstationen, in denen sich Falzeinbrennvorrichtungen befinden, bestehend aus je einem Paar einander gegenüberstehender Falzeinbrennbacken. Während des taktweisen Durchlaufs der Bücher durch die einzelnen Bearbeitungsstationen wird der auf die Buchseiten ausgeübte Druck beibehalten und in den Stationen wird jeweils die Falzeinbrenneinrichtung geschlossen, um die Buchdeckengelenke zu formen und Wärme auf diese Bereiche zur Einwirkung zu bringen. Durch Verstellen der Lage der äußeren Preßplatten über eine Riffelverzahnung auf den Endabschnitten von Tragstangen lassen sich die Preßvorrichtungen einzeln Büchern verschiedener Stärke anpassen.

In einer Weiterentwicklung dieser Buchform- und Buchpreßmaschine befinden sich die Falzeinbrennvorrichtungen an den Preßvorrichtungen und werden mit diesen gemeinsam weitergetaktet. Die Falzeinbrennbacken können somit während des Rundlaufs geschlossen gehalten werden, wodurch mehr Zeit zum Einwirken der Wärme auf das Deckenmaterial zur Verfügung steht.

Über eine Maschine dieser weiterentwickelten Bauart, auch als Falzeinbrenn- und -preßmaschine bezeichnet, wird in der Fachzeitschrift "Deutscher Drucker" Nr. 33/6-9-73, Seite 10, Spalte 3 und 4, berichtet. Darin ist hervorgehoben, daß es gerade bei wärmeempfindlichen Deckenmaterialien besonders wichtig ist, wenn mit relativ niedriger Temperatur der Einbrennleisten gearbeitet werden kann, was durch die Anzahl der Bearbeitungsstationen gewährleistet ist.

Durch die festgelegte, für die Qualität der Bücher entscheidende Anzahl der einzelnen Stationen in einer Falzeinbrenn- und -preßmaschine dieser Gattung in Verbindung mit der zwangsläufig intermittierenden Arbeitsweise mit Zwischentransport wird der Leistungsbereich jedoch stark eingeengt. Die Maschine ist aufgrund ihres starren Systems nicht ausbaufähig, eine Erhöhung der Anzahl der Bearbeitungsstationen würde eine grundlegende neue Maschine bedeuten, wenn überhaupt wäre dies wegen der großen Massenkräfte nur in einem sehr begrenzten Rahmen möglich. Hinzu käme noch ein nicht unerheblicher Mehrbedarf an nicht nutzbarer Grundfläche.

Aus der DE-PS 1 804 644 ist eine Buchpresse mit Preß- und Sickenstationen in geradlinigem Verlauf bekannt. Zur Erhöhung der Leistung sind die Preß- und Sickenstationen darin in zwei parallelen Kanälen oder Durchlässen angeordnet. Die Bücher werden dabei von einer zwischen Preßplatten und Sickeneisen liegenden Fördereinrichtung während des Pressens und Sickens des Buches ständig geklemmt gehalten. Über Betätigungseinrichtungen lassen sich die Preßplatten und Sickeneisen für deren jeweilige Relativverstellung zueinander zur Anlage an den Seitenflächen und an den zu formenden Bereichen der Bücher verfahren. Erfindungsgemäß übt das Transportsystem auf die von den Preßplatten nicht erfaßten Bereiche der Bücher einen Preßvorgang aus. Bei empfindlichen Überzugsmaterialien der Buchdecken, insbesondere bei lackierten oder zellophanierten Decken, lassen sich Markierungen in den Übergangsbereichen zwischen den Leisten des Transportsystems und den Preßplatten nicht verhindern.

Das Überführen der im Einzelstrom aus einer Vormaschine austretenden Bücher in die Doppelkanal-Anordnung sowie das nachfolgende Vereinzeln der Bücher und Einführen in eine Folgemaschine macht den Einsatz von zusätzlichen baulich aufwendigen Fördersystemen notwendig.

Auch die Buchpresse in geradlinigen Doppelkanälen kann nur für einen begrenzten Leistungsbereich eingesetzt werden. Dies liegt zum einen in der intermittierenden Arbeitsweise mit dem benötigten Zwischentransport, zum anderen läßt sich die Anzahl der Arbeitsstationen zwar theoretisch beliebig erhöhen, dies würde jedoch eine nicht mehr vertretbare Platzbeanspruchung nach sich ziehen.

Die Aufgabe der Erfindung besteht darin, eine Buchform- und -preßmaschine der gattungsgemäßen Art zu schaffen, mit der sich eine wesentliche Steigerung der Arbeitsgeschwindigkeit sowie eine Qualitätssteigerung beim Formen des Buchdeckenfalzes und ganzflächigen Pressen des Buches erreichen läßt. Darüber hinaus sollen die Preßvorrichtungen und Falzformvorrichtungen der Buchform- und -preßmaschine ohne Einstellarbeiten zum Falzformen und Ganzpressen unterschiedlich starker Bücher auskommen.

Ausgehend von einer Buchform- und -preßmaschine der gattungsgemäßen Art wird die erfindungsgemäße Aufgabe dadurch gelöst, daß die Preßvorrichtungen mit den Falzformvorrichtungen längs einer geschlossenen Umlaufbahn mit Umlenkpunkten, vorzugsweise von einem endlosen um zwei Umlenkräder laufenden Förderer, kontinuierlich antreibbar sind, wobei die innere Preßplatte der Preßvorrichtungen längs der Umlaufbahn des Förderers in Führungen läuft und die äußere Preßplatte der Preßvorrichtungen parallel zu dieser im Sinne einer Abstandsveränderung zueinander bewegbar ist, und daß auf die äußere Preßplatte einwirkende Mittel zum Schließen und Aufbringen einer Preßkraft zwischen den Preßplatten, auf die äußere Preßplatte einwirkende Mittel zum Abbau der Preßkraft und Öffnen und eine Antriebseinrichtung zum Betätigen der Falzformschienen im Sinne einer Abstandsveränderung zueinander vorgesehen sind.

Ausgehend von einer Maschine mit einer Preßvorrichtung, bestehend aus einer inneren Preßplatte und einer äußeren Preßplatte mit Tragstangen, die in der inneren Preßplatte geführt sind, und mit Druckfedern zwischen der inneren Preßplatte und endseitigen Begrenzungen an den Tragstangen zum Aufbringen einer Zugkraft auf die äußere Preßplatte in Richtung innere Preßplatte ist die Preßvorrichtung gemäß einem weiteren Merkmal der Erfindung gekennzeichnet durch eine Haltekraft für die Bücher aufbringende Druckfedern zwischen der inneren Preßplatte und einem die Tragstangen verbindendem Joch, durch auf die äußere Preßplatte einwirkende, eine Preßkraft auf die Bücher aufbringende Federelemente und durch eine zum Aufbringen des Preßhubes auf die Federelemente, ausgehend von einer Steuerkurve, über einen Druckkörper wirkende Kraftübertragungseinrichtung, die mit einem selbstverriegelnden Gesperre in Abhängigkeit von der Buchstärke selbsttätig in Sperrwirkung bringbar ist. Dabei kann vorgesehen sein, daß der von der Kraftübertragungseinrichtung auf das Gesperre ausgeübte wirksame Preßhub einstellbar ist.

Weitere vorteilhafte Merkmale ergeben sich aus den verbleibenden Unteransprüchen.

Die erfindungsgemäße Buchform- und -preßmaschine bietet den Vorteil großer Variabilität im Bezug auf das Pressen und Falzformen. Durch beliebige Erweiterung wird die Maschine allen Anforderungen, insbesondere hinsichtlich der Leistung gerecht. Ein gleichbleibendes Falzformergebnis ist durch die präzise Bewegung der Falzformschienen in Verbindung mit der Temperaturregelung gewährleistet. Für die Vorgänge Ganzpressen und Falzformen steht die Zeit zwischen Einfuhr und Ausfuhr der Maschine zur Verfügung. Durch Erhöhen der Anzahl der Preßvorrichtungen mit zugeordneten Falzformvorrichtungen kann die verfügbare Zeit heraufgesetzt werden, somit ist das System der Taktzahl anpaßbar. Die Funktionen Ganzpressen und Falzformen sind voneinander unabhängig, was eine absolute Variabilität in Reihenfolge und Dauer der beiden Funktionen zuläßt. Falzformdruck- und -preßkraft können auch in mehreren Stufen aufgebaut werden.

Die Falzformschienen werden relativ zu den Preßplatten gesteuert, wobei die Bewegung beider Falzformschienen relativ zu den Preßplatten gleich ist, was eine symmetrische Falzformung gewährleistet. Die Tiefe der Falzformung läßt sich definitiv bestimmen, und die Erzeugung des Falzformhubes kann kontinuierlich auf der Einfuhrgeraden und zusätzlich auch auf der Ausfuhrgeraden erfolgen.

Ein Ausführungsbeispiel der Erfindung wird nachfolgend anhand der Zeichnungen näher erläutert. Dabei zeigen:
- Fig. 1: in einer schematischen Draufsicht eine Buchform- und -preßmaschine in einem verkleinerten Maßstab;
- Fig. 2: eine Preßvorrichtung der Maschine in einer Draufsicht;
- Fig. 3: die Preßvorrichtung mit zugeordneter Falzformvorrichtung gemäß der Schnittlinie C-D in Figur 2;
- Fig. 4: die Preßvorrichtung mit zugeordneter Falzformvorrichtung gemäß der Schnittlinie A-B in Figur 2;
- Fig. 5: eine Ansicht gemäß Pfeilrichtung x in Figur 3;
- Fig. 6: die Preßvorrichtung in einer abgewandelten Ausgestaltung.

Wie aus der Figur 1 ersichtlich, besteht die erfindungsgemäße Buchform- und -preßmaschine aus einer Vielzahl von in gleichen gegenseitigen Abständen zueinander angeordneten Preßvorrichtungen 2, die je ein Paar mit veränderbarem Abstand gegenüberliegende Preßplatten zum Ausüben eines Preßdruckes auf die Seiten eines Buches aufweisen. An den Preßvorrichtungen befinden sich beheizte Falzformvorrichtungen 40, die ebenfalls je ein Paar einander mit veränderbarem Abstand gegenüberliegende Falzformschienen zum Eindrücken des Buchdeckenfalzes aufweisen.

Die Preßvorrichtungen 2 mit den Falzformvorrichtungen 40 sind gelenkig miteinander verbunden, indem sie sich an einem endlosen um Umlenkkettenräder 3 und 4 laufenden Kettenförderer 13 befinden, und werden von diesem kontinuierlich angetrieben.

Die Preßvorrichtungen 2 mit den zugeordneten Falzformvorrichtungen 40 haben die Aufgabe, während ihres Umlaufs in dem ovalen Transportsystem die Ganzpressung eines Buches 1 sowie das Falzformen, das sogenannte Falzeinbrennen, auszuführen, wobei auf der einen Geraden des Transportsystems die Zufuhr 14 der Bücher 1 und auf der gegenüberliegenden Geraden des Transportsystems die Ausfuhr 15 der Bücher 1 erfolgt. Für die Vorgänge Ganzpressen und Falzformen steht die Zeit zwischen Einfuhr 14 und Ausfuhr 15 zur Verfügung.

Jede Preßvorrichtung 2 besteht aus einer inneren Preßplatte 6 und einer äußeren Preßplatte 7 mit Tragstangen 8, die in der inneren Preßplatte 6 geführt und parallel zu dieser im Sinne einer Abstandveränderung bewegbar ist.

An der inneren Preßplatte 6 befinden sich horizontal und vertikal angeordnete Führungsrollen 9 und 10, jeweils oben und unten liegend, die in geschlossenen Bahnen 11 und 12 eines Maschinenrahmens laufen. Der Umlaufantrieb der Preßplatten 6 und 7 erfolgt in bekannter Weise über die Kette 13, an der die inneren Preßplatten 6 angelenkt sind.

Wie insbesondere aus der Figur 2 ersichtlich, sind die freien Enden der Tragstangen 8 durch ein Joch 17 miteinander verbunden und zwischen diesem und der Rückseite der inneren Preßplatte 6 befinden sich Druckfedern 18 auf den Tragstangen 8 zum Aufbringen einer Zugkraft auf die äußere Preßplatte 7 in Richtung innere Preßplatte 6. Dabei ist die Kraft der Druckfedern 18 derart ausgelegt, daß eine Haltekraft für die Bücher 1 zwischen den Preßplatten 6 und 7 entsteht.

Zum Aufbringen einer Preßkraft auf die Bücher 1 dienen zwei Tellerfederanordnungen 19, die zwischen einem Druckkörper 20 und dem Joch 17 vorgespannt sind. Die Tellerfederanordnungen 19 befinden sich hierzu auf in dem Druckkörper 20 befestigten Führungsbolzen 21, die das Joch 17 frei verschiebbar durchgreifen und die auf der Rückseite des Jochs 17 über endseitige Anschläge 22 am Joch 17 in Anlage gehalten sind.

Die Erzeugung des Preßhubes auf die Tellerfederanordnungen 19 über den Druckkörper 20 erfolgt von zwei Steuerkurven 26 aus über einen Winkelhebel 27 mit daran angeordneten Steuerrollen 28 sowie über eine in der inneren Preßplatte 6 gelagerte Exzenteranordnung 29 auf ein selbstverriegelndes vom Druckkörper 20 aufgenommenes Gesperre, das in Abhängigkeit von der jeweiligen Buchstärke selbsttätig in Sperrwirkung gebracht wird.

Das Gesperre besteht aus einer an der Exzenteranordnung 29 gelenkig angreifenden und von dieser axial verschiebbaren Kraftübertragungsstange 30, auf die Sperrelemente 31 greifen, die aus einer ein freies Axialverschieben der Kraftübertragungsstange 30 zulassenden Entriegelungsstellung in eine das freie Axialverschieben der Kraftübertragungsstange 30 durch Verkanten blockierende Verriegelungsstellung schwenkbar sind. Hierzu sind die Sperrelemente 31 im Druckkörper 20 diametral gelagert und an den freien Enden der Sperrelemente 31 greifen Zugstangen 32 an, die das Joch 17 frei verschiebbar durchgreifen und endseitig mit einer eine Steuerrolle 34 tragenden Druckplatte 33 verbunden sind. Die Sperrelemente 31 werden über die Druckplatte 33 und Druckfedern 35 zwischen Druckplatte 33 und dem Joch 17 in der zueinander entgegengesetzt schräg gestellten Verriegelungsstellung gehalten und lassen sich über eine auf die Steuerrolle 34 der Druckplatte 33 wirkende Steuerschiene 38 entgegen der Wirkung der Druckfedern 35 in die Entriegelungsstellung schwenken.

In einer abgewandelten Ausgestaltung gemäß Figur 6 können die die Preßkraft aufbringenden Federelemente 19 auf die äußere Preßplatte 7 über endseitig an den Tragstangen 8 angeordnete Druckkörper 20' von außen unmittelbar einwirken, wobei die Preßplatte 7 auf den Tragstangen 8 in Axialrichtung entgegen der Wirkung der Federelemente 19 bewegbar und ein mit der Kraftübertragungseinrichtung 27-29 wirkverbundenes selbstverriegelndes Gesperre 16 im Joch 17 angeordnet ist.

Die Preßvorrichtung wird von einer Steuerschiene 37 im Umlenkbereich zwischen Ausfuhr 15 und Einfuhr 14 auf ein definiertes über der Buchstärke liegendes Maß offen gehalten, indem die Steuerrolle 34 der Druckplatte 33 auf die Steuerschiene 37 läuft und die Druckplatte 33 gegen das Joch 17 drückt. Im Hinblick auf unterschiedliche Buchstärken läßt sich die Steuerschiene 37 über Verstellmittel nach innen und außen versetzen.

Der Buchform- und -preßmaschine vorgeordnet ist eine nicht dargestellte Übergabeeinrichtung, die sich kurzzeitig mit den Preßvorrichtungen 2 synchron bewegt und in der die vorgeformten Bücher 1 eingespannt sind. Durch diese die Vorformung fixierende Übergabeeinrichtung gelangen die Bücher 1 schräg von unten nach oben zwischen die Preßplatten 6 und 7 und es folgt das Schließen der Preßvorrichtung mit dem Ablaufen der Steuerrolle 34 von der Steuerschiene 37, wobei über Druckfedern 18 die äußere Preßplatte 7 mit einer relativ geringen für den Buchtransport ausreichenden Kraft zum Halten des Buches zur inneren Preßplatte 6 gezogen wird. Diese leichte Haltekraft wirkt unabhängig vom Ganzpressen und Falzformen.

Mit dem Herunterführen der Steuerrolle 34 von der Steuerschiene 37 werden die Sperrelemente 31 über die Zugstangen 32 in die schräg gestellte Verriegelungsstellung verbracht, was zum Verriegeln der Kraftübertragungsstange 30 in den Sperrelementen 31 führt.

Ausgehend von den beiden Steuerkurven 26, in die die Steuerrollen 28 des Winkelhebels 27 während des Umlaufs der Preßvorrichtung einlaufen, wird die für die Pressung des Buches 1 benötigte Kraft über die Exzenteranordnung 29 übertragen und bei verriegelter Kraftübertragungsstange 30 in den Sperrelementen 31 über den Druckkörper 20 und die Tellerfederanordnungen 19 wird die äußere Preßplatte 7 gegen das Buch 1 gezogen und somit die Preßkraft erzeugt. Die beiden Steuerkurven 26 können an beliebiger Position der Umlaufbahn des Förderers 13 angeordnet sein.

Um den Preßhub und damit die Preßkraft für unterschiedliche Buchformate oder unterschiedliche Materialien variieren zu können, ist vorgesehen, daß der über den Winkelhebel 27 mit den Steuerrollen 28 ausgeübte wirksame Preßhub einstellbar ist. Hierzu werden die Sperrelemente 31 von einer Steuerschiene 38 über die Steuerrolle 34, Druckplatte 33 und Zugstangen 32 in die entriegelte Stellung verbracht, und die Steuerschiene 38 ist dabei derart in Durchlaufrichtung zu den beiden Steuerkurven 26 positioniert, daß sich der wirksame Preßhub des Hebels 27 mit den Steuerrollen 28 verringert, obwohl der Hebel 27 den vollen Hub ausführt. Der Teil des Hubes der während der Entriegelungsstellung des Gesperres erfolgt ist wirkungslos, wirksam ist nur der Resthub nach Wiedereinsetzen der Sperrwirkung. Der Hub des Winkelhebels 27 mit den Steuerrollen 28 vollzieht sich dabei in zwei Bewegungsphasen, und zwar in einer ersten wirkungslosen über die Steuerschiene 38 eingeleiteten Phase und danach in einer zweiten Bewegungsphase nach Wirksamwerden des Gesperres, wobei der Hub immer bis in die Totlage des Exzenters geht. Die Größe des wirksamen Hubes bestimmt die Preßkraft über den Federweg der Tellerfederanordnungen 19.

Zum Öffnen der Preßvorrichtung für die Freigabe des Buches 1 nach Beendigung der Falzformung und Ganzpressung sind auf der Ausfuhrseite der Buchform- und -preßmaschine Steuerkurven 63 vorgesehen, in die die Steuerrollen 28 einlaufen, wodurch die Exzenteranordnung 29 umgesteuert und die Tellerfederanordnungen 19 entspannt werden. Durch nachfolgendes Auflaufen der Steuerrolle 34 auf die Steuerschiene 37 werden die Sperrelemente 31 in ihre Entriegelungsstellung zum Freigeben der Kraftübertragungsstange 30 verbracht und durch Anlage der Druckplatte 33 am Joch 17 und Einwärtsbewegung entgegen der Wirkung der Druckfedern 18 erfolgt die Abgabe des Buches 1 an eine nicht dargestellte Ausfuhreinrichtung, in der das Buch geklammert und von der Preßvorrichtung 2 übernommen sowie auf einer schräg nach unten verlaufenden Bahn herausgeführt wird.

Die Positionierung der die Verriegelung der Kraftübertragungsstange 30 aufhebenden Steuerschiene 38 mit zugeordneten Steuerkurven 26 kann an beliebiger Position der Umlaufbahn des Förderers 13 vorgesehen sein.

Auch können zwischen Einfuhr 14 und Ausfuhr 15 der Maschine mehrere Steuerschienen 38 mit zugeordneten Steuerkurven 26 zum Aufbringen des Preßhubes und Steuerkurven 63 zum Entspannen der Federelemente 19 angeordnet sein. Hierbei kann die Anordnung derart getroffen sein, daß der Preßhub stufenweise erhöht wird.

Die verschiedenen Ausführungsvarianten zeigen, daß sich mit der erfindungsgemäßen Buchform- und -preßmaschine Preßstärke, Preßdauer und Preßhäufigkeit beliebig variieren lassen.

Wie eingangs erwähnt, befinden sich an den Preßplatten 6 und 7 beheizte und auf Temperatur geregelte Falzformvorrichtungen 40. Diese werden von den Falzformbacken 41 und 42 gebildet, die von zwei in den Preßplatten 6 und 7 drehbar gelagerten, abständig zueinander liegenden Spindeln 43 und 44 aufgenommen und über Verstelleinrichtungen 45 und 46 mit selbsthemmendem Gewinde im Sinne einer Abstandsveränderung zueinander relativ zu den Preßplatten 6 und 7 verfahrbar sind. Die Stromversorgung für die Heizelemente der Falzformbacken 41 und 42 erfolgt über eine bekannte Drehzufuhr.

Während die Falzformschiene 41 an der inneren Preßplatte 6 von auf den Spindeln 43 und 44 befestigten Gewindemuffen 48 aufgenommen ist, befindet sich die Falzformschiene 42 an der äußeren Preßplatte auf Gewindemuffen 47, die auf den Spindeln 43 und 44 in Axialrichtung frei verschiebbar sowie auf diesen gegen Verdrehung gesichert ist. Bedingt hierdurch läßt sich die Falzformschiene 42 gemeinsam mit der äußeren Preßplatte 7 auf unterschiedliche Formate einstellen.

Die beiden abständig zueinander liegenden Spindeln 43 und 44 sind antriebsmäßig über Kettenräder 49, 50 und Kette 51 miteinander verbunden.

Der Antrieb zum Verfahren der Falzformschienen 41 und 42 zum Eindrücken des Buchdeckenfalzes erfolgt über ein an einem Ausleger 56 der inneren Preßplatte 6 drehbar gelagertes Zahnsegment 57 und über einen Antriebshebel 59 mit einer Steuerrolle 58 auf ein mit dem Zahnsegment 57 in Eingriff stehendes Zahnritzel 60 auf der Gewindemuffe 48. Zur Steuerung der Schließbewegung der Falzformschienen 41 und 42 ist im Einlaufbereich des Transportsystems der Buchform- und -preßmaschine eine Steuerschiene 61 vorgesehen, auf die die Steuerrolle 58 des Antriebshebels 59 während des Umlaufs trifft.

Das Falzformen beginnt vorzugsweise vor dem Ganzpressen. Die Falzformschienen 41 und 42 stehen in der Ausgangsposition hinter der Preßplattenebene und lassen sich über die Steuerschiene 61 einwärts bis vor die Preßplattenebene verfahren. Die Bewegung erfolgt parallel von außen und innen symmetrisch, wobei die Buchfalze mit gleichbleibender Tiefe geformt werden.

Um das Kriechverhalten des Papieres zu berücksichtigen, kann die Bewegung der Falzformschienen 41 und 42 langsam erfolgen, was eine lange Steuerschiene 61 verlangt, deren gesamte Schiefstellung der Falzformtiefe entspricht. Zur Begrenzung des Falzformdruckes kann vorgesehen sein, daß die Schienen 61 zum Schließen der Falzformschienen 41 und 42 in vertikaler Richtung federnd angeordnet sind.

Der Falzformdruck kann in mehreren Stufen aufgebaut werden und die Neigung der Steuerschiene 61 bestimmt den Falzformhub. Dabei kann vorgesehen sein, daß der Falzformhub kontinuierlich auf der Einfuhrgeraden des Transportsystems und zusätzlich auch auf dem ersten Teil der Ausfuhrgeraden erfolgt. Um den Buchdeckenfalz tiefer zu formen, besteht die Möglichkeit, auf der Ausfuhrseite eine weitere Steuerschiene zu installieren.

Unmittelbar vor den Steuerkurven 63 und der Steuerschiene 37 zum Öffnen der Preßvorrichtung befindet sich eine Steuerschiene 62, auf die die Steuerrolle 58 des Antriebshebels 59 läuft, wodurch die Falzformschienen 41 und 42 geöffnet werden.

In einer abgewandelten Ausführung lassen sich die Falzformschienen 41 und 42 als Trenneinrichtung für die Bücher von den Preßplatten 6 und 7 verwenden, indem die Falzformschienen 41 und 42 über eine entsprechend ausgestaltete Steuerschiene beim Öffnen der Preßplatten 6 und 7 noch einen zusätzlichen Hub nach innen ausführen und somit das Buch von den Preßplatten wegdrücken. Danach werden die Falzformschienen 41 und 42 wieder auf ihre Ausgangsposition hinter die Preßplattenebene zurückgefahren.

Die Betätigung der Falzformschienen 41 und 42 erfolgt über einfach ausgebildete Steuerschienen, die sich in ihrer Position und ihrer Neigung leicht verändern lassen.

Ebenso wie bei den Preßvorrichtungen 2 besteht auch bei den Falzformvorrichtungen 40 absolute Variabilität in Bezug auf Falzformdruck, Falzformzeit und Reihenfolge.

## Patentansprüche

1. Buchform- und -preßmaschine mit einer Vielzahl umlaufend angetriebener in gleichen gegenseitigen Abständen zueinander angeordneter Preßvorrichtungen (2), die je ein Paar einander mit veränderbarem Abstand gegenüberliegende Preßplatten (6,7) um Ausüben eines über Federelemente (19) erzeugten Preßdruckes auf die Seiten eines Buches (1) aufweisen, und mit an den Preßvorrichtungen (2) angeordneten beheizten Falzformvorrichtungen (40), die je ein Paar einander mit veränderbarem Abstand gegenüberliegende Falzformschienen (41,42) zum Eindrücken des Buchdeckenfalzes aufweisen, wobei die Preßvorrichtungen (2) mit den Falzformvorrichtungen (40) längs einer geschlossenen Umlaufbahn mit Umlenkpunkten, vorzugsweise von einem endlosen um zwei Umlenkräder (3, 4) laufenden Förderer (13), kontinuierlich antreibbar sind, wobei die innere Preßplatte (6) der Preßvorrichtungen (2) in Führungen (11, 12) läuft und die äußere Preßplatte (7) der Preßvorrichtungen (2) parallel zu dieser im Sinne einer Abstandsveränderung zueinander bewegbar ist, und daß auf die äußere Preßplatte (7) einwirkende Mittel (17, 18, 26-33, 35) zum Schließen und Aufbringen einer Preßkraft zwischen den Preßplatten (6, 7), auf die äußere Preßplatte (7) einwirkende Mittel (17, 27-34, 37, 63) zum Abbau der Preßkraft und Öffnen und eine Antriebseinrichtung (43-51, 56-62) zum Betätigen der Falzformschienen (41, 42) im Sinne einer Abstandsveränderung zueinander vorgesehen sind.

2. Maschine nach Anspruch 1, mit einer Preßvorrichtung (2), bestehend aus einer inneren Preßplatte (6) und einer äußeren Preßplatte (7) mit Tragstangen (8), die in der inneren Preßplatte (6) geführt sind, und mit Druckfedern (18) zwischen der inneren Preßplatte (6) und endseitigen Begrenzungen (17) an den Tragstangen (8) zum Aufbringen einer Zugkraft auf die äußere Preßplatte (7) in Richtung innere Preßplatte (6), gekennzeichnet durch eine Haltekraft für die Bücher (1) aufbringende Druckfedern (18) zwischen der inneren Preßplatte (6) und einem die Tragstangen (8) verbindenden Joch (17), durch auf die äußere Preßplatte (7) einwirkende, eine Preßkraft auf die Bücher (1) aufbringende Federelemente (19) und durch eine zum Aufbringen des Preßhubes auf die Federelemente (19), ausgehend von einer Steuerkurve (26), über einen Druckkörper (20) wirkende Kraftübertragungseinrichtung (27-29), die mit einem selbstverriegelnden Gesperre (30-34) in Abhängigkeit von der Buchstärke selbsttätig in Sperrwirkung bringbar ist.

3. Maschine nach Anspruch 2, dadurch gekennzeichnet, daß die die Preßkraft aufbringenden Federelemente (19) über das Joch (17) mittelbar auf die äußere Preßplatte (7) einwirken und das selbstverriegelnde Gesperre (30-34) von dem Druckkörper (20) aufgenommen ist.

4. Maschine nach Anspruch 2, dadurch gekennzeichnet, daß die die Preßkraft aufbringenden Federelemente (19) unmittelbar auf die äußere Preßplatte (7) über endseitig an den Tragstangen (8) angeordnete Druckkörper (20) einwirken, wobei diese Preßplatte (7) auf den Tragstangen (8) in Axialrichtung entgegen der Wirkung der Federelemente (19) bewegbar und ein mit einer Kraftübertragungseinrichtung wirkverbundenes selbstverriegelndes Gesperre (16) im Joch (17) angeordnet ist.

5. Maschine nach Anspruch 2 bis 4, dadurch gekennzeichnet, daß der von der Kraftübertragungseinrichtung (27-29) auf das Gesperre (30-34) ausgeübte wirksame Preßhub einstellbar ist.

6. Maschine nach Anspruch 2 und 3, dadurch gekennzeichnet, daß das Gesperre vom Druckkörper (20) aufgenommene Sperrelemente (31) aufweist, die auf eine Kraftübertragungsstange (30) greifen und auf dieser selbstverriegelnd festlegbar sind, und daß der wirksame Preßhub durch Axialverschiebung der Kraftübertragungsstange (30) in den Sperrelementen (31) nach Aufhebung der Verriegelung über eine Steuerschiene (38) und auf die Sperrelemente (31) wirkende Betätigungsmittel (32-34) sowie durch Relativverstellung von Steuerschiene (38) und Steuerkurven (26) in Durchlaufrichtung einstellbar ist.

7. Maschine nach Anspruch 2, 3, 5 und 6, dadurch gekennzeichnet, daß die Sperrelemente (31) im Druckkörper (20) diametral gelagert und durch Verkanten auf der Kraftübertragungsstange (30) festlegbar sind und an den freien Enden der Sperrelemente (31) Zugstangen (32) angreifen, die mit einer eine Steuerrolle (34) tragenden Druckplatte (33) verbunden sind, und daß die Sperrelemente (31) über die Druckplatte (33) und Druckfedern (35) zwischen Druckplatte (33) und Joch (17) in der Verriegelungsstellung gehalten und über eine auf die Steuerrolle (34) der Druckplatte (33) wirkende Steuerschiene (38) in die Entriegelungsstellung bringbar sind.

8. Maschine nach Anspruch 2 bis 7, dadurch gekennzeichnet, daß die Kraftübertragungseinrichtung in der inneren Preßplatte (6) gelagert ist und aus einer Exzenteranordnung (29) mit einem Winkelhebel (27) und Steuerrollen (28) besteht, die in Steuerkurven (26) fahrbar sind.

9. Maschine nach Anspruch 2 bis 8, dadurch gekennzeichnet, daß die Steuerschiene (38) zum Entriegeln der Sperrelemente (31) und die Steuerkurven (26) zum Aufbringen des Preßhubes zwischen Einfuhr (14) und Ausfuhr (15) der Maschine an beliebiger Position der Umlaufbahn des Förderers (13) angeordnet sind.

10. Maschine nach Anspruch 6 bis 9, dadurch gekennzeichnet, daß die Steuerschiene (38) zum Entriegeln der Sperrelemente (31) in Abhängigkeit von den Steuerkurven (26) längs der Umlaufbahn des Förderers (13) zum Aufbringen unterschiedlich wirksamer Preßhübe verstellbar ist.

11. Maschine nach Anspruch 1 bis 10, gekennzeichnet durch vor der Ausfuhr (15) der Maschine angeordnete Steuerkurven (63), in die die Steuerrollen (28) des Winkelhebels (27) zum Umsteuern der Exzenteranordnung (29) und zum Entspannen der Federelemente (19) fahrbar sind.

12. Maschine nach Anspruch 6 bis 11, dadurch gekennzeichnet, daß für mehrfaches Pressen zwischen Einfuhr (14) und Ausfuhr (15) der Maschine mehrere Steuerschienen (38) mit zugeordneten Steuerkurven (26) zum Aufbringen des Preßhubes und Steuerkurven (63) zum Entspannen der Federelemente (19) angeordnet sind.

13. Maschine nach Anspruch 12, dadurch gekennzeichnet, daß Steuerschienen (38), Steuerkurven (26) zum Aufbringen des Preßhubes und Steuerkurven (63) zum Entspannen der Federelemente (19) derart angeordnet sind, daß der wirksame Preßhub stufenweise erhöht wird.

14. Maschine nach Anspruch 1 bis 13, dadurch gekennzeichnet, daß die Federelemente zum Aufbringen des Preßhubes Tellerfederanordnungen (19) sind.

15. Maschine nach Anspruch 1 bis 14, dadurch gekennzeichnet, daß im Umlenkbereich zwischen Ausfuhr (15) und Einfuhr (14) der Maschine eine Steuerschiene (37) angeordnet ist, durch die die äußere Preßplatte (7) über die sich gegen das Joch (17) legende Druckplatte (33) mit Steuerrolle (34) entgegen der Wirkung von Druckfedern (18) zum Öffnen nach außen gedrückt und in einem definierten Abstand zur inneren Preßplatte (6) gehalten wird.

16. Maschine nach Anspruch 15, dadurch gekennzeichnet, daß die Steuerschiene (37) über Verstellmittel nach innen und außen einstellbar ist.

17. Maschine nach Anspruch 2 bis 16, dadurch gekennzeichnet, daß das Gesperre ein in feinen Stufen rastbares Gesperre ist.

18. Maschine nach Anspruch 1 bis 17, dadurch gekennzeichnet, daß die Falzformschienen (41, 42) von den Preßplatten (6, 7) aufgenommen sind und symmetrisch im Sinne einer Abstandsveränderung zueinander relativ zu den Preßplatten (6, 7) über eine Antriebseinrichtung (43-51, 56-62) verfahrbar sind.

19. Maschine nach Anspruch 18, dadurch gekennzeichnet, daß die Falzformschienen (41, 42) von zwei in den Preßplatten (6, 7) drehbar gelagerten in einem definierten Abstand zueinander liegenden Spindeln (43, 44) aufgenommen und über Verstelleinrichtungen (45-48) mit selbsthemmendem Gewinde betätigbar sind.

20. Maschine nach Anspruch 18 oder 19, dadurch gekennzeichnet, daß die Falzformschiene (41) an der inneren Preßplatte (6) über auf den Spindeln (43, 44) befestigte Gewindemuffen (48) und die Falzformschiene (42) an der äußeren Preßplatte (7) über auf den Spindeln (43, 44) in Axialrichtung frei verschiebbare und auf den Spindeln (43, 44) gegen Verdrehung gesicherte Gewindemuffen (47) aufgenommen sind.

21. Maschine nach Anspruch 18 bis 20, dadurch gekennzeichnet, daß die Spindeln (43, 44) über einen Kettentrieb (49-51) miteinander verbunden sind und der Antrieb von einer Steuerschiene (61) aus zum Schließen und von einer Steuerschiene (62) aus zum Öffnen der Falzformschienen (41, 42) über einen Steuerhebel (59) mit Steuerrolle (58), ein Zahnsegment (57) und ein Antriebsritzel (60) auf einer der Spindeln (43, 44) erfolgt.

22. Maschine nach Anspruch 18 bis 21, dadurch gekennzeichnet, daß Steuerschienen (61, 62) zwischen der Einfuhr (14) und Ausfuhr (15) der Maschine an beliebiger Position der Umlaufbahn des Förderers (13) angeordnet sind.

23. Maschine nach Anspruch 18 bis 22, dadurch gekennzeichnet, daß weitere Steuerschienen zum Schließen der Falzformschienen (41, 42) für ein tieferes Eindrücken des Buchdeckenfalzes angeordnet sind.

24. Maschine nach Anspruch 18 bis 23, dadurch gekennzeichnet, daß die Neigung der Steuerschienen (61) zum Schließen der Falzformschienen (41, 42) veränderbar ist.

25. Maschine ach Anspruch 18 bis 24, dadurch gekennzeichnet, daß die Länge der Steuerschienen (61) zum Schließen der Falzformschienen (41, 42) veränderbar ist.

26. Maschine nach Anspruch 18 bis 25, dadurch gekennzeichnet, daß die Steuerschiene (62) zum Öffnen der Falzformschienen (41, 42) derart ausgestaltet ist, daß diese beim Öffnen der Preßplatten (6, 7) einen nach innen gerichteten Zusatzhub zum Trennen des Buches (1) von den Preßplatten (6, 7) ausführen.

27. Maschine nach Anspruch 18 bis 26, dadurch gekennzeichnet, daß die Steuerschienen (61) zum Schließen der Falzformschienen (41, 42) in vertikaler Richtung federnd angeordnet sind.

## Claims

1. A book shaping and pressing machine comprising a plurality of uniformly spaced pressing appliances (2) which are propelled along an endless path, each of these pressing appliances possessing a pair of pressing plates (6, 7) which face each other across a gap that can be varied, their function being to exert pressure on the pages of a book (1), this pressure being generated through the agency of spring elements (19), and further comprising heated joint-forming appliances (40) which are installed on the pressing appliances (2), each of these joint-forming appliances possessing a pair of joint-forming rails (41, 42) which face each other across a gap that can be varied, their function being to impress the book cover joints, wherein the pressing appliances (2), with the joint-forming appliances (40), can be continuously propelled along an endless path with direction-changing points, preferably by means of an endless conveyor (13) which runs around two reversing wheels (3, 4), the inner pressing plate (6) of each pressing appliances (2) running in guides (11, 12), and the outer pressing plate (7) of each pressing appliances (2) being movable, parallel with the inner plate (6), in the sense of varying the gap between the two plates (6, 7), and wherein means (17, 18, 26-33, 35), acting on the outer pressing plate (7), are provided for closing the pressing plates (6, 7) and generating a compression force between them, means (17, 27-34, 37, 63), acting on the outer pressing plate (7), are provided for relieving the compression force and opening, and a drive contrivance (43-51, 56-62) is provided for actuating the joint-forming rails (41, 42) in the sense of varying the gap between them.

2. The machine as claimed in claim 1, comprising a pressing appliances (2) which consists of an inner pressing plate (6) and an outer pressing plate (7) with supporting rods (8) that are guided in the inner pressing plate (6), and which possesses compression springs between the inner pressing plate and limiting devices (17) at the ends of the supporting rods (8), the function of these springs being to apply a pull force to the outer pressing plate (7), towards the inner pressing plate (6), wherein compression springs (18) are provided between the inner pressing plate (6) and a yoke (17) that connects the supporting rods (8), these compression,springs (18) generating a force for holding the books (1), wherein spring elements (19) are provided, acting on the outer pressing plate (7) and applying a compression force to the books (1), and wherein a force-transmitting arrangement (27-29) is provided, starting from a cam path (26), acting via a pressure body (20) in order to apply the pressing stroke to the spring elements (19), and being capable of being brought, by automatic means controlled by the book thickness, into acondition in which it exerts a locking action by means of a self-locking catch mechanism (30-34).

3. The machine as claimed in claim 2, wherein the spring elements (19) which generate the compression force act on the outer pressing plate (7) indirectly, via the yoke (17), and the self-locking catch mechanism (30-34) is housed within the pressure body (20).

4. The machine as claimed in claim 2, wherein the spring elements (19) which generate the compression force act directly on the outer pressing plate (7) via pressure bodies (20') located at the ends of the supporting rods (8), the pressing plate (7) being movable on the supporting rods (8) in the axial direction counter to the action of the spring elements (19), and a self-locking catch mechanism (16), functionally connected to a force-transmitting arrangement, being installed within the yoke (17).

5. The machine as claimed in any one of claims 2 to 4, wherein it is possible to adjust the effective pressing stroke that the force-transmitting arrangement (27-29) exerts on the catch mechanism (30-34).

6. The machine as claimed in claim 2 and claim 3, wherein the catch mechanism comprises locking elements (31) which are mounted in the pressure body (20), which catch on a force-transmitting bar (30), and which are immobilizable thereon in a manner consistent with a self-locking action, and wherein the effective pressing stroke can be adjusted by axially sliding the force-transmitting bar (30) within the locking elements (31) once the locking action has been cancelled through the agency of a control track (38) and actuating means (32-34) which act on the locking elements (31), as well as by repositioning the control track (38) relative to the cam paths (26), in the direction of movement through the machine.

7. The machine as claimed in any one of claims 2, 3, 5 and 6, wherein the locking elements (31) are mounted directly opposite each other in the pressure body (20). and are immobilizable on the force-transmitting bar (30) as a result of tilting, and pull rods (32) engage with the free ends of the locking elements (31), these pull rods (32) being connected to a pressure plate (33) which carries a pilot roller (34), and wherein the locking elements (31) are held in the locking position through the agency of the pressure plate (33) and compression springs (35) between the pressure plate (33) and the yoke (17), and can be brought into the unlocking position through the agency of a control track (38) which acts on the pilot roller (34) associated with the pressure plate (33).

8. The machine as claimed in any one of claims 2 to 7, wherein the force-transmitting arrangement is mounted in the inner pressing plate (6) and comprises an eccentric assembly (29) with a bent lever (27) and pilot rollers (28) which can run into cam paths (26).

9. The machine as claimed in any one of claims 2 to 8, wherein the control track (38) for unlocking the locking elements (31) and the cam paths (26) for generating the pressing stroke are installed at any position whatever on the endless path of the conveyor (13) between the insertion position (14) and the delivery position (15) on the machine.

10. The machine as claimed in any one of claims 6 to 9, wherein the control track (38) for unlocking the locking elements (31) can, in subordination to the cam paths (26), be repositioned along the endless path of the conveyor (13) in order that varying effective pressing strokes may be generated.

11. The machine as claimed in any one of claims 1 to 10, wherein cam paths (63) are installed ahead of the delivery position (15) on the machine, the pilot rollers (28) associated with the bent lever (27) being able to run into said cam paths (63) in order to reverse the eccentric assembly (29) and relieve the load on the spring elements (19).

12. The machine as claimed in any one of claims 6 to 11, wherein, for repetition of the pressing operation between the insertion position (14) and the delivery position (15) on the machine, a plurality of control tracks (38) with associated cam paths (26) for generating the pressing stroke, and cam paths (63) for relieving the load on the spring elements (19) are installed.

13. The machine as claimed in claim 12, wherein control tracks (38), cam paths (26) for generating the pressing stroke, and cam paths (63) for relieving the load on the spring elements (19) are installed in an arrangement such that the effective pressing stroke is increased in a stepwise manner.

14. The machine as claimed in any one of claims 1 to 13, wherein the spring elements for generating the pressing stroke are disk-spring assemblies (19).

15. The machine as claimed in any one of claims 1 to 14, wherein a control track (37) is installed in the direction-reversing zone between the delivery position (15) and the insertion position (14) on the machine, this control track (37) causing the outer pressing plate (7) to be pressed outwards, so as to open and to be held open to an extent such that a defined gap exists between it and the inner pressing plate (6), this hold-open action occurring through the agency of the pressure plate (33) with the pilot roller (34), said pressure plate bearing against the yoke (17) counter to the action of compression springs (18).

16. The machine as claimed in claim 15, wherein the control track (37) is inwardly and outwardly , adjustable by means of adjusters.

17. The machine as claimed in any one of claims 2 to 16, wherein the catch mechanism is capable of locking in fine steps.

18. The machine as claimed in any one of claims 1 to 17, wherein the joint-forming rails (41, 42) are carried by the pressing plates (6, 7), and they can be moved symmetrically, relative to the pressing plates (6, 7), in the sense of varying the rail gap, this movement being accomplished through the agency of a drive contrivance (43-51, 56-62).

19. The machine as claimed in claim 18, wherein the joint-forming rails (41, 42) are carried by two spindles (43, 44) which are rotatably mounted in the pressing plates (6, 7) at locations spaced by a defined distance, and they can be actuated through the agency of shifting devices (45-48) which are provided with self-holding threads.

20. The machine as claimed in claim 18 or claim 19, wherein the joint-forming rail (41) on the inner pressing plate (6) is carried via threaded sleeves (48) which are fastened to the spindles (43, 44), and the joint-forming rail (42) on the outer pressing plate (7) is carried via threaded sleeves (47) which are freely slidable on the spindles (43, 44) in the axial direction and are secured to these spindles (43, 44) in a manner such that twisting cannot occur.

21. The machine as claimed in any one of claims 18 to 20, wherein the spindles (43, 44) are interconnected via a chain drive (49-51), and the drive for closing the joint-forming rails (41, 42), starting from a control track (61), and the drive for opening them, starting from a control track (62), is transmitted to one of the spindles (43, 44) via a control lever (59) with a pilot roller (58), a toothed quadrant (57), and a driving pinion (60).

22. The machine as claimed in any one of claims 18 to 21, wherein control tracks (61, 62) are installed at any position whatever on the endless path of the conveyor (13) between the insertion position (14) and the delivery position (15) on the machine.

23. The machine as claimed in any one of claims 18 to 22, wherein additional control tracks for closing the joint-forming rails (41, 42) are installed, so as to increase the depth to which the book cover joints are impressed.

24. The machine as claimed in any one of claims 18 to 23, wherein the inclination of the control tracks (61) for closing the joint-forming rails (41, 42) can be altered.

25. The machine as claimed in any one of claims 18 to 24, wherein the length of the control tracks (61) for closing the joint-forming rails (41, 42) can be altered.

26. The machine as claimed in any one of claims 18 to 25, wherein the control track (62) for opening the joint-forming rails (41, 42) is configured in a manner such that these rails execute an additional, inwardly directed stroke as the pressing plates (6, 7) open, so as to separate the book (1) from the pressing plates (6, 7).

27. The machine as claimed in any one of claims 18 to 26, wherein the control tracks (61) for closing the joint-forming rails (41, 42) are installed on mountings which exhibit spring-resilience in the vertical direction.

## Revendications

1. Machine à former et à presser les livres comportant une pluralité de dispositifs de pressage (2) qui se déplacent en continu à égale distance les uns des autres et présentent chacun une paire de plaques de serrage (6, 7) disposées en vis-à-vis, à distance variable l'une de l'autre, et destinées à exercer une pression sur les pages d'un livre, pression qui est produite par des systèmes de ressorts (19), et comportant en outre sur les dispositifs de pressage (2), des dispositifs à former les mors (40) qui présentent chacun une paire de fers (41, 42) disposés en vis-à-vis, à distance variable l'un de l'autre et destinés à réaliser l'empreinte du mors, machine à former et à presser livres dans laquelle les dispositifs de pressage (2) et les dispositifs à former les mors (40) se déplacent en continu le long d'un parcours fermé, de préférence sur un dispositif à bande sans fin (13) qui circule sur deux galet de renvoi (3, 4), dans laquelle la plaque de serrage (6) intérieure des dispositifs de pressage (2) se déplace dans des glissières (11, 12) et la plaque de serrage (7) extérieure des dispositifs de pressage (2) se déplace parallèlement à la première dans le sens d'une variation de la distance entre les plaques, et dans laquelle il est prévu des moyens (17, 18 26-33, 35) qui agissent sur la plaque de serrage (7) extérieure dans le sens de la fermeture et de l'application d'une force de serrage entre les plaques de pressage (6, 7), des moyens (17, 27-34, 37, 63) qui agissent sur la plaque de serrage (7) extérieure à des fins de neutralisation de la force de serrage et d'ouverture du dispositif, ainsi qu'un dispositif d'entraînement (43-51, 56-62) qui actionne les fers à former les mors (41, 42) dans les sens d'une variation de la distance entre ces derniers.

2. Machine selon la revendication 1, comportant un dispositif de pressage (2) composé d'une plaque de serrage (6) intérieure et d'une plaque de serrage (7) extérieure, des tiges-supports (8) qui sont guidées dans la plaque de serrage (6) intérieure ainsi que des ressorts de compression (18) qui sont disposés entre la plaque de serrage (6) intérieure et des butées (17) d'extrémité des tiges-supports (8) et sont appliquent un effort de traction sur la plaque de serrage (7) extérieure en direction de la plaque de serrage (6) intérieure, caractérisée par des ressorts de compression (18) qui sont placés entre la plaque de serrage (6) intérieure et une traverse (17) reliant les tiges-supports (8) et produisent une force de serrage des livres (1), par des systèmes de ressorts (19) qui agissent sur la plaque de serrage (7) extérieure et exercent une pression sur les livres (1) ainsi que par un dispositif de transmission de force (27-29) commandé par une came (26) qui agit par l'intermédiaire d'un élément de serrage (20) afin d'appliquer la course de serrage sur les systèmes de ressorts (19), lequel dispositif de transmission de force est amené automatiquement en position de verrouillage en fonction de l'épaisseur du livre au moyen d'un mécanisme de verrouillage (30-34) automatique.

3. Machine selon la revendication 2, caractérisée par le fait que les systèmes de ressorts (19) produisant la force de pression agissent de manière indirecte sur la plaque de serrage (7) extérieure par l'intermédiaire de la traverse (17) et que le mécanisme de verrouillage (30-34) automatique est monté sur l'élément de serrage (20).

4. Machine selon la revendication 2, caractérisée par le fait que les systèmes de ressorts (19) produisant la force de pression agissent de manière directe sur la plaque de serrage (7) extérieure par l'intermédiaire d'éléments de serrage (20') disposés à l'extrémité des tiges-support (8), la plaque de serrage (7) se déplaçant dans la direction axiale sur les tiges-supports (8) à l'encontre de l'action des systèmes de ressorts (19) et un mécanisme de verrouillage (16) automatique coopérant avec un dispositif de transmission de force étant intégré dans la traverse (17).

5. Machine selon les revendications 2 à 4, caractérisée par le fait que la course de serrage utile du dispositif de transmission de force (27-29) sur le mécanisme de verrouillage (30-34) est réglable.

6. Machine selon les revendications 2 et 3, caractérisée par le fait que le mécanisme de verrouillage présente des éléments de verrouillage (31) incorporés dans l'élément de serrage (20) qui agissent sur une tige de transmission de force (30) et se verrouillent automatiquement sur celle-ci et que la course de serrage utile peut être réglée par déplacement axial de la tige de transmission de force (30) dans les organes de verrouillage (31), après neutralisation du verrouillage par l'intermédiaire d'un rail de commande (38) et de moyens d'actionnement (32-34) qui agissent sur les organes de verrouillage (31), ainsi que par déplacement relatif du rail de commande (38) et de cames de commande (26).

7. Machine selon les revendications 2, 3, 5, et 6, caractérisée par le fait que les organes de verrouillage (31) sont disposés diamétralement dans l'élément de serrage (20) et immobilisés par arc-boutement sur la tige de transmission de force (30), par le fait que des tiges de traction (32) reliées à une plaque de pression (33) portant un galet de commande (34) agissent sur les extrémités libres des organes de verrouillage (31) et par le fait que les organes de verrouillage (31) sont maintenus en position de verrouillage par l'intermédiaire de la plaque de pression (33) et de ressorts de compression (35) placés entre le plaque de pression (33) et la traverse (17) et sont amenés en position déverrouillée par l'intermédiaire d'un rail de commande (38) qui agit sur le galet (34) de commande de la plaque de pression (33).

8. Machine selon les revendications 2 à 7, caractérisée par le fait que le dispositif de transmission de force est monté sur la plaque de serrage (6) intérieure et est constitué par un mécanisme à excentrique (29) comportant un levier coudé (27) et des galet de commande (28) qui s'engagent dans des cames de commande (26).

9. Machine selon les revendications 2 à 8, caractérisée par le fait que le rail de commande (38) pour le déverrouillage des organes de verrouillage (31) et les cames de commande (26) pour l'application d'une course de serrage entre l'entrée (14) et la sortie (15) de la machine sont disposés en des endroits quelconques de la trajectoire du transporteur (13).

10. Machine selon les revendications 6 à 9, caractérisée par le fait que le rail de commande (38) pour le déverrouillage des organes de verrouillage (31) en relation avec les cames de commande (26) peut être déplacé le long de la trajectoire du transporteur (13) pour appliquer des courses de pression utiles différentes.

11. Machine selon les revendications 1 à 10, caractérisée par des cames de commande (63) qui sont disposées avant la sortie (15) de la machine et dans lesquelles les galets de commande (28) du levier coudé (27) s'engagent pour commander le mécanisme à excentrique (29) et détendre les systèmes de ressorts (19).

12. Machine selon les revendications 6 à 11, caractérisée par le fait que, pour assurer plusieurs opérations de pressage entre l'entrée (14) et la sortie (15) de la machine, il est prévu plusieurs rails de commande (38) avec des cames de commande (26) et (63) correspondantes pour appliquer la course de serrage et détendre les systèmes de ressorts (19).

13. Machine selon la revendication 12, caractérisée par le fait que les rails de commande (38), les cames de commande (26) pour l'application d'une course de serrage et les cames de commande (63) pour détendre les systèmes de ressorts (19) sont disposées de manière à augmenter progressivement la course de serrage utile.

14. Machine selon les revendications 1 à 13, caractérisée par le fait que les systèmes de ressorts pour l'application de la course de serrage sont des ensembles de rondelles élastiques (19).

15. Machine selon les revendications 1 à 14, caractérisée par le fait qu'un rail de commande (37) est disposé dans la zone de renvoi entre la sortie (15) et l'entrée (14) de la machine, lequel rail, par l'intermédiaire de la plaque de pression (33) et du galet de commande (34) appuyant contre la traverse (17), repousse à des fins d'ouverture la plaque de serrage (7) extérieure en direction de l'extérieur à l'encontre de l'action de ressorts de compression (18) et la maintient à distance déterminée de la plaque de serrage (6) intérieure.

16. Machine selon la revendication 15, caractérisée par le fait que le rail de commande (37) peut être déplacé vers l'intérieur ou vers l'extérieur grâce à des moyens de réglage.

17. Machine selon les revendications 2 à 16, caractérisée par le fait que le mécanisme de verrouillage est un mécanisme à encliquetage à réglage fin.

18. Machine selon les revendications 1 à 17, caractérisée par le fait que les fers à former les mors (41, 42) sont montés sur les plaques de serrage (6, 7) et sont déplacés dans le sens d'une variation de la distance qui les sépare, de manière symétrique par rapport aux plaques de serrage (6, 7), par un dispositif d'entraînement (43-51, 56-62).

19. Machine selon la revendication 18, caractérisée par le fait que les fers à former les mors (41, 42) sont supportés par deux vis (43, 44) qui sont montées mobiles en rotation sur les plaques de serrage (6, 7), à distance l'une de l'autre et sont déplacés par des moyens de réglage (45-48) à filetage autobloquant.

20. Machine selon la revendication 18 ou 19, caractérisée par le fait que le fer à former le mors (41) est monté sur la plaque de serrage (6) par l'intermédiaire de manchons filetés (48) solidaires des vis (43, 44) et le fer à former le mors (42) est monté sur la plaque de serrage (7) extérieure par l'intermédiaire de manchons filetés (47) qui peuvent se déplacer sur les vis (43, 44) librement dans la direction axiale mais sont immobilisés en rotation.

21. Machine selon les revendications 18 à 20, caractérisée par le fait que les vis (43, 44) sont reliées entre elles par un mécanisme à chaîne (49-51) et que l'entraînement à lieu sur l'une des vis (43, 44) à partir d'un rail de commande (61) pour la fermeture et d'un rail de commande (62) pour l'ouverture des fers à former les mors (41, 42) par l'intermédiaire d'un levier de commande (59) muni d'un galet de commande (58), d'un segment denté (57) et d'un pignon d'entraînement (60).

22. Machine selon les revendications 18 à 21, caractérisée par le fait que des rails de commande (61, 62) sont disposés entre l'entrée (14) et la sortie (15) de la machine en des points quelconques de la trajectoire du transporteur (13).

23. Machine selon les revendications 18 à 22, caractérisée par le fait que d'autres rails de commande pour la fermeture des fers à former les mors (41, 42) sont prévus afin d'obtenir une empreinte plus profonde des mors.

24. Machine selon les revendications 18 à 23, caractérisée par le fait que l'inclinaison des rails de commandes (61) pour la fermeture des fers à former les mors (41, 42) peut être modifiée.

25. Machine selon les revendications 18 à 24, caractérisée par le fait que la longueur des rails de commande (61) pour la fermeture des fers à former les mors (41, 42) peut être modifiée.

26. Machine selon les revendications 18 à 25, caractérisée par le fait que le rail (62) de commande pour l'ouverture des fers à former les mors (41, 42) est agencé de manière telle que ceux-ci exécutent, lors de l'ouverture des plaques de serrage (6, 7), une course supplémentaire en direction de l'intérieur afin de décoller le livre (1) des plaques de serrage (6, 7).

27. Machine selon les revendications 18 à 26, caractérisée par le fait que les rails de commande (61) pour fermer les fers à former les mors (41, 42) sont montés élastiquement dans la direction verticale.
